# FASCICULE DE BREVET EUROPEEN

(11) **EP 1 668 995 B1**
(45) Date de publication et mention de la délivrance du brevet: **14.05.2008**
(21) Numéro de dépôt: 05292512.0
(22) Date de dépôt: 24.11.2005
(51) Int. Cl.: A24C 5/34

(54) **Procédé et dispositif pour la représentation graphique du profil de remplissage d'une cigarette**
Verfahren und Vorrichtung zur graphischen Darstellung des Füllprofils einer Zigarette
Method and apparatus for the graphic representation of the filling profile of a cigarette

(30) Priorité: 10.12.2004 FR 0413168
(43) Date de publication de la demande: 14.06.2006
(73) Titulaire: SOCIETE NATIONALE D'EXPLOITATION INDUSTRIELLE DES TABACS ET ALLUMETTES (S.E.I.T.A.), 75013 Paris (FR)
(72) Inventeur: Cholet, Georges, 45140 Ormes (FR); Poulet, Jean Rémi, 45400 Fleury les Aubrais (FR)
(74) Mandataire: de Saint-Palais, Arnaud Marie

(56) Documents cités:
- EP-A- 0 434 457
- DE-A1- 4 119 821
- DE-A1- 19 734 978
- US-A- 4 805 641

## Description

La présente invention concerne un procédé et un dispositif pour la représentation graphique du profil de remplissage d'une cigarette notamment en vue de contrôler l'amplitude de renforcement et la position des bouts renforcés par rapport à la coupe de la tige.

D'une manière générale, on sait que pour des raisons économiques, les fabricants de cigarettes ont été amenés à diminuer la densité de tabac dans les cigarettes.

Les deux questions suivantes se sont alors posées :
- comment conserver une bonne tenue des bouts,
- comment conserver une bonne qualité d'assemblage.

La solution retenue pour résoudre ces deux problèmes a été de conserver la densité initiale pour les bouts (voire même de la renforcer) et de ne diminuer la densité que dans le milieu du tronçon de tabac.

Il est alors devenu nécessaire de contrôler l'amplitude de renforcement et la position des bouts renforcés par rapport à la coupe.

La Demanderesse a donc développé un appareil analyseur de remplissage de cigarettes dénommé ARC répondant à ce besoin.

Cet appareil était conçu de manière à déplacer axialement les cigarettes dans un élément tubulaire comprenant deux orifices coaxiaux diamétralement opposés, à savoir :
- un premier orifice d'émission d'un rayonnement radioactif (rayonnement β) provenant d'une source radioactive au strontium 90, et
- un orifice de réception de ce rayonnement situé en regard d'une chambre d'ionisation connecté à un circuit de mesure permettant de mesurer l'atténuation du rayonnement β après passage au travers du tabac, étant entendu que cette atténuation est fonction de la densité de matière traversée.

Dans cet appareil, un système d'entraînement pas à pas provoque le déplacement de la cigarette à l'intérieur de l'élément tubulaire. Le circuit de mesure est alors piloté de manière à relever à chaque pas la densité de la matière traversée par le rayonnement dans l'axe des deux orifices.

Cette technologie a été abandonnée par la suite en raison des réglementations contraignantes relatives à la manipulation d'éléments radioactifs.

La Demanderesse a alors développé une autre solution consistant à faire passer les cigarettes au travers d'une cavité hyperfréquence accordée présentant une épaisseur active relativement faible, par exemple de 3 mm. La combinaison du décalage de la fréquence d'accord et de l'affaiblissement du signal rayonné lorsque la cigarette passe au travers de la cavité permet de tracer le profil de densité du tronçon de tabac de la cigarette.

Dans un cas comme dans l'autre, les valeurs de densité mesurées sont utilisées pour obtenir le tracé du profil de densité de la cigarette.

Néanmoins, l'interprétation visuelle du tracé du profil de densité pour déterminer avec une précision suffisante la position des bouts renforcés par rapport à la coupe de la tige et l'amplitude du renforcement s'avère difficile et aléatoire car dépendante de l'opérateur.

L'invention a donc plus particulièrement pour but de déterminer automatiquement ces paramètres.

Elle propose, à cet effet, d'une façon générale, un procédé basé sur la constatation que l'allure du profil de densité du tronçon de tabac d'une cigarette, aussi bien à deux bouts renforcés symétriques qu'à un seul bout renforcé ou à deux bouts renforcés asymétriques, est périodique et peut être modélisée sous une forme sinusoïdale.

Compte tenu de cette constatation, le procédé selon l'invention comprend les phases opératoires suivantes :
• l'élaboration d'un modèle mathématique sinusoïdal représentant la densité y en fonction de la position axiale x, ce modèle prenant en compte des paramètres tels que la longueur du tronçon de tabac L, la longueur totale de la cigarette LT, la longueur du filtre LF et utilisant au moins trois constantes A0, A1 et ϕ à déterminer expérimentalement,
• la réalisation de mesures expérimentales de manière à déterminer la densité moyenne D et l'humidité moyenne H en une pluralité de points le long de l'axe longitudinal de la cigarette,
• le calcul d'un coefficient de détermination de régression R² à partir des valeurs mesurées,
• le calcul de la position P du bout renforcé à partir de la phase ϕ et des susdits paramètres,
• le calcul du décalage du bout renforcé par rapport à la coupe à partir de la position P précédemment calculée,
• le calcul de l'indice de renforcement à partir de la valeur du susdit coefficient A1.

Des modes d'exécution de l'invention seront décrits ci-après, à titre d'exemples non limitatifs, avec référence aux dessins annexés dans lesquels :
La figure 1 est une représentation schématique d'un appareil pour la mise en oeuvre du procédé selon l'invention ;
La figure 2 représente deux vues en perspective montrant deux cigarettes présentées selon le sens de confection ;
La figure 3 est un diagramme densité/position présenté en relation avec une tige incluant deux cigarettes à deux bouts renforcés symétriques ;
La figure 4 est une représentation similaire à celle de la figure 3 pour des cigarettes à un seul bout renforcé ;
La figure 5 est une représentation similaire à celles des figures 3 et 4 pour des cigarettes à deux bouts renforcés asymétriques.

Dans l'exemple illustré sur la figure 1, l'appareil pour la représentation graphique du profil de remplissage et pour la détermination de l'amplitude de renforcement et la position des bouts renforcés par rapport à la coupe de la tige se compose des éléments principaux ci-après :
- Une trémie 1 associée à un distributeur 2 qui délivre des cigarettes une par une.
- Un module hyperfréquence comprenant un vobulateur 3 et une cavité 4 traversée par un tube de guidage des cigarettes qui mesure la densité ponctuelle et l'humidité des cigarettes 5 passant au travers de la cavité 4.
- Des moyens d'entraînement à vitesse constante des cigarettes lors de leur passage dans la cavité, ces moyens d'entraînement comprenant dans cet exemple une vis sans fin 6 entraînée par un moteur électrique 7 et une noix 8 entraînée en translation par la vis 6, cette noix 8 portant un bras de support basculant 9 dont le basculement est assuré par un actionneur électromécanique 10.
- Un microcontrôleur 11 servant à assurer le contrôle du module hyperfréquence 3 et un prétraitement des informations délivrées par ce module 3.
- Un processeur 12 relié au premier par une liaison 13 par exemple de type RS 232, à un interface d'entrée/sortie 14 connecté à l'actionneur 10 ainsi qu'à des contacts fin de course 15, 16 disposés aux extrémités du trajet de la noix 8, et à un circuit de puissance 17 connecté au moteur du distributeur 2 associé à la trémie 1. Ce processeur 12 est associé à des interfaces classiques (affichage, impression, saisie, ...) qui n'ont pas été représentés. Il assure la gestion de l'appareil et effectue le traitement des informations relatives aux mesures effectuées, délivrées par le microcontrôleur 11.

A titre d'exemple, les valeurs instantanées de densité et d'humidité seront transférées au processeur 12 par le microcontrôleur 11 toutes les 50 ms, ce qui correspond à un déplacement de 1 mm de la cigarette et à une vitesse de 20 mm/s.

Avant d'effectuer une série de mesures, les cigarettes 5 doivent être triées en deux familles illustrées sur la figure 2, à savoir :
- une première famille F₁ dont le filtre est positionné en avant du tronçon tabac par rapport au sens de confection,
- une deuxième famille F₂ dont le filtre est positionné en arrière du tronçon tabac par rapport au sens de confection.

Après avoir mesuré les deux familles, filtre en premier, les résultats moyens de la famille F₂ sont inversés (rétablissement du sens de confection) pour être traités avec la famille F₁.

Dans le cas de cigarettes à deux bouts renforcés symétriques BS₁, BS₂, le profil de densité est périodique et de période égale à la longueur du tronçon de tabac.

Cette périodicité apparaît sur la figure 3 où l'on a représenté un diagramme de densité en g/l en fonction de la position (en mm) en relation avec une tige incluant deux cigarettes dans lesquelles les filtres FR sont situés à l'opposé l'un de l'autre ; la coupe réelle C₁ effectuée (position du bout renforcé BR) ainsi que la coupe théorique C₂ qui s'étendent dans le milieu de zones plus denses en scaferlati sont indiquées respectivement en trait plein et en trait interrompu.

Ce diagramme comprend le tracé d'un modèle sinusoïdal de densité MS₁ et la courbe reliant les valeurs de densité mesurée MD₁. Il fait apparaître un profil de densité périodique de période égale à la longueur du tronçon de tabac d'une cigarette et répond à l'équation suivante : $Y = {A}_{0} + {A}_{1} \times cos \left[2\times π\times \left(x-ϕ\right)/L\right]$ avec
y = densité
x = position
L = longueur de tabac, soit longueur totale LT - longueur filtre LF
A₀, A₁, ϕ = constantes

Une régression sinusoïdale sur les points de mesure (coefficient de détermination R²) permet de déterminer automatiquement l'amplitude de renforcement et le décalage du bout renforcé par rapport à la coupe C₂ (la coupe réelle C₁ se trouve en général décalée par rapport à la coupe théorique C₂ qui est en principe située au milieu d'une zone renforcée correspondante de la tige T).

Les paramètres déterminés sont alors :
L'humidité moyenne H
La densité moyenne D
Le coefficient de détermination de la régression R²

• La position P du bout renforcé peut être obtenue par exemple par la séquence opératoire suivante :
   Si A₁ < 0 → ϕ = ϕ + 0,5 × L
   P = modulo (ϕ/L)
   Si P < LT - L/2 alors $Si P < LT - L / 2 alors P = P + L \times \left[ent⁢\left(\left(LT-L/2-P\right)/L\right)+1\right]$
• Le décalage du bout renforcé BR est par exemple obtenu à l'aide d'une formule du type $BR = P - LT$
• L'indice de renforcement IR est, quant à lui, obtenu à l'aide d'une relation du type $IR = 2 \times \left|A⁢1\right|$

Il s'avère que l'on propose également sur le marché deux autres types de cigarettes, à savoir : des cigarettes à un seul bout renforcé et des cigarettes à deux bouts renforcés symétriques.

Dans le premier cas, la cigarette comprend un seul bout renforcé BD situé sur l'extrémité distale de la cigarette.

Pour déterminer le profil de densité et la position de ce bout renforcé par rapport à la coupe, l'invention se base également sur la constatation que ce profil est toujours périodique et que, dans ce cas, la période est égale au double de la longueur du tronçon de tabac.

Cette périodicité apparaît sur la figure 4 sur laquelle on a représenté d'une façon similaire à la figure 3 un diagramme de densité g/l en fonction de la position en mm en relation avec une tige T incluant deux cigarettes disposées bout à bout, les filtres FR étant disposés à l'opposé l'un de l'autre.

Ici également, la coupe réelle C₁ effectuée ainsi que la coupe théorique C₂ sont indiquées en trait plein et en trait interrompu.

Ce diagramme comprend le tracé d'un modèle sinusoïdal MS₂ de densité de période égale à deux fois la longueur du tronçon de tabac d'une cigarette et la courbe MD₂ reliant les valeurs de densité mesurées.

Le modèle sinusoïdal utilisé MS₂ répond à l'équation suivante : $y = {A}_{0} + {A}_{1} \times cos \left[2\times π\times \left(x-ϕ\right)/\left(2\times L\right)\right]$ avec
y = densité
x = position
L = longueur du tronçon de tabac = longueur totale de la cigarette LT - longueur du filtre LF
ϕ = phase
ici également, une régression sinusoïdale sur les points de mesure (coefficient de détermination R²) permet de déterminer automatique l'amplitude de renforcement et le décalage du bout renforcé par rapport à la coupe.

Les paramètres déterminés sont alors
• l'humidité moyenne H
• la densité moyenne D
• le coefficient de détermination de la régression R²

La position P du bout renforcé est alors obtenue par la séquence opératoire suivante :
Si A₁ < 0 alors ϕ = ϕ + L
P = modulo [ϕ/(2×L)]
Si P < LT - L alors $Si P < LT - L alors P = P + 2 \times L \times \left[ent⁢\left(\left(LT-L-P\right)/\left(2\times L\right)\right)+1\right]$

Le décalage du bout renforcé BR est obtenu à l'aide d'une formule du type $BR = P - LT$

L'indice de renforcement est obtenu à l'aide d'une formule du type $IR = 2 \times \left|A⁢1\right|$

Il s'avère que l'assemblage des cigarettes à un bout renforcé BD est délicat en raison d'une certaine "mollesse" du tronçon de tabac côté filtre.

C'est la raison pour laquelle on a proposé une conformation des cigarettes intermédiaire entre la cigarette à deux bouts renforcés symétriques telle que celle illustrée figure 3 et la cigarette à un bout renforcé illustrée figure 4, en créant des cigarettes à deux bouts renforcés asymétriques BA₁, BA₂ comprenant un renforcement important côté distal et un renforcement moyen côté filtre FR.

Ici également, invention se base sur la constatation que le profil de densité est périodique et de périodicité égale à deux fois la longueur du tabac.

Elle propose de déterminer automatiquement les amplitudes des renforcements et le décalage du bout renforcé par rapport à la coupe grâce à une régression sinusoïdale paire du deuxième ordre, de période égale à deux fois la longueur du tabac.

Le modèle sinusoïdal utilisé répond à l'équation suivante : $y = {A}_{0} + {A}_{1} \times cos \left[2\times π\times \left(x-ϕ\right)/\left(2\times L\right)\right] + {A}_{2} \times cos \left[4\times π\times \left(x-ϕ\right)/\left(2\times L\right)\right]$ avec
y = densité
x = position
L = longueur du tronçon de tabac

Les paramètres déterminés sont également
L'humidité moyenne H
La densité moyenne D
Le coefficient de détermination de la régression R²

La position P des bouts renforcés est obtenue par la séquence opératoire suivante :
si A₁ < 0 $ϕ = ϕ + L$ l'expression de la valeur maximum de densité y_{F} du bout à renforcement fort est ${y}_{F} = {A}_{0} + {A}_{2} - {A}_{1}$

L'expression de la valeur maximum de densité y_{f} du bout à renforcement faible est ${y}_{f} = {A}_{0} + {A}_{1} + {A}_{2}$ si A₁ >0 on a ${Y}_{F} = {A}_{0} + {A}_{1} + {A}_{2} \left(densité maximum du bout à renforcement Fort\right)$${y}_{f} = {A}_{0} + {A}_{2} - {A}_{1} \left(densité maximum du bout à renforcement faible\right)$

La position P des bouts renforcés est obtenue à l'aide de la séquence opératoire suivante : $P = modulo \left[ϕ/\left(2\times L\right)\right]$ Si P < LT - L alors $Si P < LT - L alors P = P + 2 \times L \times \left[ent⁢\left(\left(LT-L-P\right)/\left(2\times L\right)\right)+1\right]$

Le décalage des bouts renforcés est obtenu par la relation : $BR = P - LT$ $Mini min = y \left(x\right) pour x = ϕ + L / pi \times Arccos ⁢ \left(-{A}_{1}/4/{A}_{2}\right)$
Indice de renforcement Fort IR_{F} = y_{F} - min
Indice de renforcement faible IR_{f} = y_{f} - min

Les modes d'exécution illustrés sur les figures 3 à 5 permettent d'obtenir d'excellents résultats dans le cadre des mesures réalisées par l'appareil représenté figure 1.

Néanmoins, les mesures de densité pourraient être réalisées grâce à d'autres techniques telles que, par exemple, celle des rayons ionisants (la technique des rayons β ayant été écartée uniquement pour des questions de réglementation).

## Revendications

1. Procédé pour la représentation graphique du profil de remplissage d'une cigarette avec contrôle de l'amplitude de renforcement et la position du ou des bouts renforcés par rapport à la coupe de la tige effectuée lors de la fabrication de la cigarette,
**caractérisé en ce qu'**il comprend les phases opératoires suivantes :
• l'élaboration d'un modèle mathématique sinusoïdal représentant la densité y en fonction de la position axiale x, ce modèle prenant en compte des paramètres tels que la longueur du tronçon de tabac L, la longueur totale de la cigarette LT, la longueur du filtre LF et utilisant au moins trois constantes A0, A1 et ϕ à déterminer expérimentalement,
• la réalisation de mesures expérimentales de manière à déterminer la densité moyenne D et l'humidité moyenne H en une pluralité de points le long de l'axe longitudinal de la cigarette,
• le calcul d'un coefficient de détermination de régression R² à partir des valeurs mesurées,
• le calcul de la position P du bout renforcé à partir de la phase ϕ et des susdits paramètres,
• le calcul du décalage du bout renforcé par rapport à la coupe à partir de la position P précédemment calculée,
• le calcul de l'indice de renforcement à partir de la valeur desdites constantes.

2. Procédé selon la revendication 1,
**caractérisé en ce que**, dans le cas de cigarettes à deux bouts renforcés symétriques, le modèle du tracé sinusoïdal est périodique, de période égale à la longueur du tronçon de tabac, et répond à l'équation suivante : $Y = {A}_{0} + {A}_{1} \times cos \left[2\times π\times \left(x-ϕ\right)/L\right]$ avec
y = densité
x = position
L = longueur de tabac, soit longueur totale LT - longueur filtre LF
A₀, A₁, ϕ = constantes

3. Procédé selon la revendication 2,
**caractérisé en ce que** :
• la position P du bout renforcé est obtenue par exemple par la séquence opératoire suivante :
si A₁ < 0 → ϕ + 0,5 × L $P = modulo \left(ϕ/L\right)$
si P < LT - L T/2 alors $si P < LT - L / 2 alors P = P + L \times \left[ent⁢\left(\left(LT-L/2-P\right)/L\right)+1\right]$
• le décalage du bout renforcé BR est obtenu à l'aide d'une formule du type $BR = P - LT$
• l'indice de renforcement IR est, quant à lui, obtenu à l'aide d'une relation du type $IR = 2 \times \left|A⁢1\right|$

4. Procédé selon la revendication 1,
**caractérisé en ce que**, dans le cas où la cigarette comprend un seul bout renforcé BD situé sur l'extrémité distale de la cigarette, le modèle sinusoïdal utilisé MS₂ répond à l'équation suivante : $y = {A}_{0} + {A}_{1} \times cos \left[2\times π\times \left(x-ϕ\right)/\left(2\times L\right)\right]$ avec
y = densité
x = position
L = longueur du tronçon de tabac = longueur total de la cigarette - longueur du filtre LT
ϕ = phase

5. Procédé selon la revendication 4,
**caractérisé en ce que** la position P du bout renforcé est obtenue par la séquence opératoire suivante :
si A₁ < 0 alors ϕ = ϕ + L $P = modulo \left[ϕ/\left(2\times L\right)\right]$
si P < LT - L alors $si P < LT - L alors P = P + 2 \times L \times \left[ent⁢\left(\left(LT-L-P\right)/\left(2\times L\right)\right)+1\right]$ le décalage du bout renforcé BR est obtenu à l'aide d'une formule du type $BR = P - LT$ l'indice de renforcement est obtenu à l'aide d'une formule du type $IR = 2 \times \left|A⁢1\right|$

6. Procédé selon la revendication 1,
**caractérisé en ce que**, dans le cas où la cigarette comprend un renforcement important côté distal et un renforcement moyen côté filtre FR, le module sinusoïdal utilisé répond à l'équation suivante : $y = {A}_{0} + {A}_{1} \times cos \left[2\times π\times \left(x-ϕ\right)/\left(2\times L\right)\right] + {A}_{2} \times cos \left[4\times π\times \left(x-ϕ\right)/\left(2\times L\right)\right]$ avec
y = densité
x = position
L = longueur du tronçon de tabac

7. Procédé selon la revendication 6,
**caractérisé en ce que** :
la position P des bouts renforcés est obtenue par la séquence opératoire suivante :
si A₁ < 0 $ϕ = ϕ + L$
l'expression de la valeur maximum de densité y_{F} du bout à renforcement fort est ${y}_{F} = {A}_{0} + {A}_{2} - {A}_{1}$ l'expression de la valeur maximum de densité y_{f} du bout à renforcement faible est ${y}_{f} = {A}_{0} + {A}_{1} + {A}_{2}$
si A₁ > 0 on a ${Y}_{F} = {A}_{0} + {A}_{1} + {A}_{2} \left(densité maximum du bout à renforcement Fort\right)$ ${y}_{f} = {A}_{0} + {A}_{2} - {A}_{1} \left(densité maximum du bout à renforcement faible\right)$
la position P des bouts renforcés est obtenue à l'aide de la séquence opératoire suivante : $P = modulo \left[ϕ/\left(2\times L\right)\right]$
si P < LT - L alors $P = P + 2 \times Lx ⁢ \left[ent⁢\left(( LT - L - P ) / \left(2\times L\right)\right)+1\right]$
le décalage des bouts renforcés est obtenu par la relation : $BR = P - LT$ $Mini min = y \left(x\right) pour x = ϕ + L / pi \times Arccos ⁢ \left(-{A}_{1}/4/{A}_{2}\right)$
Indice de renforcement Fort IR_{F} = y_{F} - min
Indice de renforcement faible IR_{f} = y_{f} - min

8. Dispositif pour la mise en oeuvre du procédé selon l'une des revendications précédentes,
**caractérisé en ce qu'**il comprend :
- une trémie (1) associée à un distributeur (2) qui délivre des cigarettes une par une,
- un module hyperfréquence comprenant un vobulateur (3) et une cavité (4) traversée par un tube de guidage des cigarettes qui mesure la densité ponctuelle et l'humidité des cigarettes (5) passant au travers de la cavité (4),
- des moyens d'entraînement à vitesse constante des cigarettes lors de leur passage dans la cavité.

9. Dispositif selon la revendication 8,
**caractérisé en ce que** les susdits moyens d'entraînement comprennent une vis sans fin (6) entraînée par un moteur électrique (7) et une noix (8) entraînée en translation par la vis (6), cette noix (8) portant un bras de support basculant (9) dont le basculement est assuré par un actionneur électromécanique (10).

10. Dispositif selon la revendication 9,
**caractérisé en ce qu'**il comprend en outre un microcontrôleur (11) servant à assurer le contrôle du module hyperfréquence (3) et un prétraitement des informations délivrées par ce module (3) et un processeur (12) relié au premier par une liaison (13) par exemple de type RS 232, à un interface d'entrée/sortie (14) connecté à l'actionneur (10) ainsi qu'à des contacts fin de course (15, 16) disposés aux extrémités du trajet de la noix (8), et à un circuit de puissance (17) connecté au moteur du distributeur (2) associé à la trémie (1).

## Claims

1. A method for graphically illustrating the filling profile of a cigarette, with control of the strengthening amplitude and of the position of the strengthened tip(s) relatively to the cut of the stem performed during the manufacturing of the cigarette,
**characterized in that** it comprises the following operating phases:
• elaborating a sinusoidal mathematical model representing density y *versus* axial position x, this model taking parameters into account such as the length of the tobacco section L, the total length of the cigarette LT, the length of the LF filter and by using at least three constants A0, A1 and ϕ to be determined experimentally,
• achieving experimental measurements so as to determine the average density D and the average moisture H at a plurality of points along the longitudinal axis of the cigarette,
• calculating a regression determination coefficient R² from the measured values,
• calculating the position P of the strengthened tip from the phase ϕ and the aforesaid parameters,
• calculating the shift of the strengthened tip relatively to the cut from the position P calculated earlier,
• calculating the strengthening index from the value of said constants.

2. The method according to claim 1,
**characterized in that**, in the case of cigarettes with two symmetrical strengthened tips, the model of the sinusoidal plot is periodic, with a period equal to the length of tobacco section and fits the following equation: $Y = {A}_{0} + {A}_{1} \times cos \left[2\times π\times \left(x-ϕ\right)/L\right]$ with
y = density
x = position
L = tobacco length, i.e., total length LT - filter length LF
A₀, A₁, ϕ = constants

3. The method according to claim 2,
**characterized in that**:
• the position P of the strengthened tip is for example obtained by the following operating sequence:
if A₁ < 0 → ϕ + 0,5 × L $P = modulo \left(ϕ/L\right)$
if P < LT - L T/2 then $P = modulo \left(ϕ/L\right)$
• the shift of the strengthened tip BR is obtained by a formula of the type $BR = P - LT$
• the strengthening index IR as for it, is obtained by a relationship of the type $IR = 2 \times \left|A⁢1\right|$

4. The method according to claim 1,
**characterized in that**, in the case when the cigarette comprises a single strengthened tip BD located on the distal end of the cigarette, the sinusoidal model MS₂ used fits the following equation: $y = {A}_{0} + {A}_{1} \times cos \left[2\times π\times \left(x-ϕ\right)/\left(2\times L\right)\right]$ with
y = density
x = position
L = length of the tobacco section = total length of cigarette - filter length LT
ϕ = phase

5. The method according to claim 4,
**characterized in that** the position P of the strengthened tip is obtained by the following operating sequence:
if A₁ < 0 then ϕ = ϕ + L $P = modulo \left[ϕ/\left(2\times L\right)\right]$
if P < LT - L then $if P < LT - L then P = P + 2 \times L \times \left[int⁢\left(\left(LT-L-P\right)/\left(2\times L\right)\right)+1\right]$
the shift of the strengthened tip BR is obtained by a formula of the type $BR = P - LT$ the strengthening index is obtained by a formula of the type $IR = 2 \times \left|A⁢1\right|$

6. The method according to claim 1,
**characterized in that**, in the case when the cigarette comprises significant strengthening on the distal side and medium strengthening on the filter side FR, the sinusoidal module used fits the following equation: $y = {A}_{0} + {A}_{1} \times cos \left[2\times π\times \left(x-ϕ\right)/\left(2\times L\right)\right] + {A}_{2} \times cos \left[4\times π\times \left(x-ϕ\right)/\left(2\times L\right)\right]$ with
y = density
x = position
L = length of the tobacco section

7. The method according to claim 6,
**characterized in that**:
the position P of the strengthened tips is obtained by the following operating sequence:
if A₁ < 0 $\begin{matrix}if {A}_{1} < 0 & ϕ = ϕ + L\end{matrix}$ the expression of the maximum density value y_{F} of the high-strength tip is ${y}_{F} = {A}_{0} + {A}_{2} - {A}_{1}$
the expression of the maximum density value y_{f} of the low-strength tip is ${y}_{f} = {A}_{0} + {A}_{1} + {A}_{2}$
if A₁ > 0 one has ${Y}_{F} = {A}_{0} + {A}_{1} + {A}_{2} ⁢ \left(maximum density of the high-strength tip\right)$ ${y}_{f} = {A}_{0} + {A}_{2} - {A}_{1} ⁢ \left(maximum density of the low-strength tip\right)$
the position P of the strengthened tips is obtained by the following operating sequence: $P = modulo \left[ϕ/\left(2\times L\right)\right]$
if P < LT - L then $if P < LT - L then P = P + 2 \times L \times \left[int⁢\left(\left(LT-L-P\right)/\left(2\times L\right)\right)+1\right]$
the shift of the strengthened tips is obtained by the relationship : $BR = P - LT$ $Minimum min = y \left(x\right) for x = ϕ + L / pi \times Arccos ⁢ \left(-{A}_{1}/4/{A}_{2}\right)$
High strengthening index IR_{F} = y_{F} - min
Low strengthening index IR_{f} = y_{f} - min

8. A device for applying the method according to any of the preceding claims,
**characterized in that** it comprises:
- a hopper (1) associated with a distributor (2) which delivers cigarettes one-by-one,
- an hyper frequency module comprising an electronic rack (3) (wobbulator) and a cavity (4) crossed by a tube for guiding the cigarettes, which measures the point density and the moisture of the cigarettes (5) passing through the cavity (4),
- constant speed driving means for the cigarettes during their passing in the cavity.

9. The device according to claim 8,
**characterized in that** the aforesaid driving means comprise a worm screw (6) driven by an electric motor (7) and a sprocket wheel (8) driven into translation by the screw (6), this sprocket wheel (8) bearing a pivoting supporting arm (9), the pivoting of which is provided by an electromechanical actuator (10).

10. The device according to claim 9,
**characterized in that** it further comprises a microcontroller (11) used for providing the control of the hyper frequency module (3) and pre-processing of the information delivered by this module (3) and a processor (12) connected to the former via a link (13) for example of the RS 232 type, to an input/output interface (14) connected to the actuator (10) as well as to end-of-travel contacts (15, 16) positioned at the ends of the travel of the sprocket wheel (8), and to a power circuit (17) connected to the motor of the distributor (2) associated with the hopper (1).

## Patentansprüche

1. Verfahren zur graphischen Darstellung des Füllprofils einer Zigarette mit Kontrolle der Verstärkungsamplitude und der Position des oder der verstärkten Endstücke in Bezug auf den während der Herstellung der Zigarette durchgeführten Schnitt des Stocks,
**dadurch gekennzeichnet, dass** es die folgenden Operationsphasen umfasst:
• Ausarbeitung eines sinusförmigen mathematischen Modells, welches die Dichte y als Funktion der axialen Position x darstellt, wobei dieses Modell Parameter wie die Länge L des Tabakstrangabschnitts, die Gesamtlänge LT der Zigarette, die Länge LF des Filters berücksichtigt und mindestens drei experimentell zu bestimmende Konstanten A0, A1 und ϕ,
• die Durchführung von experimentellen Messungen derart, dass die mittlere Dichte D und die mittlere Feuchtigkeit H an einer Vielzahl von Punkten entlang der Längsachse der Zigarette bestimmt wird,
• die Berechnung eines Koeffizienten R² zur Regressionsbestimmung auf der Grundlage der gemessenen Werte,
• die Berechnung der Position P des verstärkten Endstücks auf der Grundlage der Phase ϕ und der oben genannten Parameter,
• die Berechnung der Verschiebung des verstärkten Endstückes in Bezug auf den Schnitt auf der Grundlage der vorher berechneten Position P,
• die Berechnung des Verstärkungsindex auf der Grundlage des Wertes der besagten Konstanten.

2. Verfahren nach Anspruch 1,
**dadurch gekennzeichnet, dass** im Falle von Zigaretten mit zwei verstärkten symmetrischen Endstücken das Modell des sinusförmigen Verlaufs periodisch ist mit einer Periode, die gleich der Länge des Tabakstrangabschnitts ist und der folgenden Gleichung entspricht: $Y = {A}_{0} + {A}_{1} cos \left[2 π \left(x-ϕ\right)/L\right]$ mit
y = Dichte
x = Position
L = Tabaklänge, nämlich Gesamtlänge LT - Filterlänge LF
A₀, A₁, ϕ = Konstanten

3. Verfahren nach Anspruch 2, **dadurch gekennzeichnet dass**:
• die Position P des verstärkten Endstückes beispielsweise durch die folgende Operationsfolge erhalten wird:
wenn A₁ < 0 → ϕ + 0,5 L $P = modulo \left(ϕ/L\right)$
wenn P < LT - L T/2 dann $P = modulo \left(ϕ/L\right)$
• die Verschiebung BR des verstärkten Endstücks wird mit Hilfe einer Formel vom Typ BR = P - LT erhalten
• der Verstärkungsindex IR wird seinerseits mit Hilfe einer Beziehung vom Typ IR = 2 |A1| erhalten.

4. Verfahren nach Anspruch 1, **dadurch gekennzeichnet, dass**
in dem Fall, wo die Zigarette ein einziges verstärktes Endstück BD besitzt, das am distalen Ende der Zigarette liegt, das verwendete sinusförmige Modell MS₂ der folgenden Gleichung entspricht: $y = {A}_{0} + {A}_{1} cos \left[2 π \left(x-ϕ\right)/\left(2 L\right)\right]$ mit
y = Dichte
x = Position
L = Länge des Tabakstrangabschnitts = Gesamtlänge LT der Zigarette - Filterlänge LF
ϕ = Phase

5. Verfahren nach Anspruch 4, **dadurch gekennzeichnet, dass**
die Position P des verstärkten Endstückes durch die folgende Operationsfolge erhalten wird:
wenn A₁ < 0 dann ϕ = ϕ + 0,5 L $P = modulo \left[ϕ/\left(2 L\right)\right]$
wenn P < LT - L dann $wenn P < LT - L dann P = P + 2 L \left[ganzzahlig⁢\left(\left(LT-L-P\right)/\left(2 L\right)\right)+1\right]$
• die Verschiebung BR des verstärkten Endstücks wird mit Hilfe einer Formel vom Typ BR = P - LT erhalten,
• der Verstärkungsinde wird mit Hilfe einer Formel vom Typ IR = 2 |A1| erhalten

6. Verfahren nach Anspruch 1, **dadurch gekennzeichnet, dass** in dem Fall, wo die Zigarette an der distalen Seite eine sehr große Verstärkung und an der Filterseite eine mittlere Verstärkung aufweist, das verwendete sinusförmige Modell der folgenden Gleichung entspricht: $y = {A}_{0} + {A}_{1} cos \left[2 π \left(x-ϕ\right)/\left(2 L\right)\right] + {A}_{2} cos \left[4 π \left(x-ϕ\right)/\left(2 L\right)\right]$ mit
y = Dichte
x = Position
L = Länge des Tabakstrangabschnitts

7. Verfahren nach Anspruch 6, **dadurch gekennzeichnet, dass**:
die Position P der verstärkten Endstücke durch die folgende Operationsfolge erhalten wird:
wenn A1 < 0 $ϕ = ϕ + L$
• der Ausdruck für den Maximalwert der Dichte y_{f} des stark verstärkten Endstücks ist ${y}_{F} = {A}_{0} + {A}_{2} - {A}_{1}$
• der Ausdruck für den Maximalwert der Dichte yF des schwach verstärkten Endstücks ist ${y}_{f} = {A}_{0} + {A}_{1} + {A}_{2}$ wenn A1 > 0 so gilt${Y}_{F} = {A}_{0} + {A}_{1} + {A}_{2} \left(Maximaldichte des stark verstärkten Endstücks\right)$${y}_{f} = {A}_{0} + {A}_{2} - {A}_{1} \left(Maximaldichte des schwach verstärkten Endstücks\right)$
• die Position P der verstärkten Endstücke wird durch die folgende Operationsfolge erhalten: $P = modulo \left[ϕ/\left(2\times L\right)\right]$ wenn P < LT-L dann $P = P + 2 Lx \left[ganzzahlig ( ( LT - L - P ) / \left(2 L\right) ) + 1\right]$
• die Verschiebung der verstärkten Endstücke wird durch die Beziehung erhalten: $BR = P - LT$
• Minimum min = y(x) für = ϕ + L /pi Arccos (-A₁/4/A₂)
Verstärkungsindex Stark IR_{F} = y_{F} - min
Verstärkungsindex Schwach IR_{f} = y_{f} - min

8. Vorrichtung zur Durchführung des Verfahrens nach einem der vorhergehenden Ansprüche, **dadurch gekennzeichnet, dass** sie umfasst:
- einen Trichter (1), der mit einem Verteiler (2) verbunden ist, welcher aufeinander folgend Zigaretten abgibt,
- ein Höchstfrequenzmodul mit einem Wobbelgenerator (3) und einen Hohlraumresonator (4), durch den ein Führungsrohr für Zigaretten geführt ist und der die punktuelle Dichte und die Feuchtigkeit der den Hohlraumresonator (4) durchquerenden Zigaretten (5) misst,
- Antriebsmittel mit konstanter Geschwindigkeit für Zigaretten bei ihrem Durchgang durch den Hohlraumresonator.

9. Vorrichtung nach Anspruch 8,
**dadurch gekennzeichnet dass** die oben genannten Antriebsmittel eine von einem Elektromotor (7) angetriebene Schraubenspindel (6) aufweisen sowie eine in Translation von der Schraubenspindel (6) angetriebene Spindelmutter (8), wobei diese Spindelmutter (8) einen kippbaren Tragarm (9) trägt, dessen Kippbewegung durch eine elektromechanische Betätigungsvorrichtung (10) bewirkt wird.

10. Vorrichtung nach Anspruch 9,
**dadurch gekennzeichnet, dass** sie außerdem einen Mikrosteuerbaustein (11) umfasst, der dazu dient, die Steuerung des Höchstfrequenzmoduls (3) sicherzustellen sowie eine Vorverarbeitung der von diesem Modul (3) gelieferten Information, und einen Prozessor (12), der mit dem ersteren über ein Verbindungsglied (13) beispielsweise vom Typ RS 232 verbunden ist, sowie mit einem Ein-/Ausgangs-Interface (14), das an die Betätigungsvorrichtung (10) angeschlossen ist und an Endschalter (15, 16), die an den äußeren Enden der Bahn der Spindelmutter (8) angeordnet sind, und der an einen Leistungskreis (17) angeschlossen ist, welcher mit dem Motor des mit dem Trichter (1) verbundenen Verteilers (2) verbunden ist.
